# EUROPÄISCHE PATENTSCHRIFT

(11) **EP 0 048 912 B1**
(45) Veröffentlichungstag und Bekanntmachung des Hinweises auf die Patenterteilung: **18.07.1984**
(21) Anmeldenummer: 81107450.9
(22) Anmeldetag: 19.09.1981
(51) Int. Cl.: B65H 75/22

(54) **Zylindrischer Wickelträger zur Aufnahme von Fäden und Garnen**
Cylindrical coil carrier for receiving threads and yarns
Support d'enroulement pour recevoir des fils

(30) Priorität: 26.09.1980 DE 3036247
(43) Veröffentlichungstag der Anmeldung: 07.04.1982
(73) Patentinhaber: Firma Jos. Zimmermann, D-5100 Aachen (DE)
(72) Erfinder: Henning, Walter, D-5110 Alsdorf-Hoengen (DE)
(74) Vertreter: König, Werner, Dipl.-Ing.

## Beschreibung

Die Erfindung betrifft einen zylindrischen Wikkelträger zur Aufnahme von Fäden und Garnen, mit im wesentlichen achsparallel angeordneten Stegen, die durch in Umfangsrichtung verlaufende Stützringe miteinander verbunden sind, und mit einem Fußabschnitt sowie einem Kopfabschnitt, wobei der Fußabschnitt eine Aufnahme für den Kopfabschnitt eines benachbarten gleichen Wickelträgers bildet.

Es sind bereits Wickelträger für Faden- und Garnwickel bekannt, die in axialer Richtung zusammengedrückt oder zusammengeschoben werden können und zur Naßbehandlung von Faden- und Garnwickeln, beispielsweise zum Färben, Verwendung finden.

Ein bekannter Wickelträger dieser Art (DE-GM 7 102 230) besteht aus zwei Hülsenteilen, die jeweils gleiche Durchmesser aufweisen und in Umfangsrichtung in gleichen Abständen voneinander angeordnete, parallel zur Achse verlaufende Tragelemente haben, wobei die Tragelemente des einen Hülsenteils in Zwischenräume zwischen den Tragelementen des anderen Hülsenteils eingreifen. Ein solcher Wickelträger ist recht kompliziert herzustellen und daher sehr kostspielig.

Es ist darüber hinaus auch ein Wickelträger bekannt (FR-PS 1 085 398), der nur einen Endring hat, von dem schlaufenförmig ausgebildete Tragelemente ausgehen. Die Tragelemente, die bei dem bekannten Wickelträger aus Draht gebildet sind, lassen sich derart elastisch verformen, daß das von dem Endring entfernte Ende eines Wickelträgers in das mit einem Endring versehene Ende eines zweiten Wickelträgers eingeführt werden kann. Auch die Herstellung dieses bekannten Wickelträgers ist recht aufwendig. Darüber hinaus ist bei diesem Wickelträger von Nachteil, daß er nicht direkt bespulbar ist und keine optimalen Rundlaufeigenschaften aufweist. Ferner läßt sich mit dem bekannten Wickelträger nach dem Zusammenpressen keine gleichmäßige Dichte der Faden- oder Garnwikkel erzielen, da das Maß, um welches ein Wickelträger in den anderen hineingeschoben werden kann, nicht exakt begrenzt werden kann.

Schließlich ist ein Wickelträger bekannt (DE-OS 2 810 163), der im wesentlichen formstabil ist und einen Endring mit davon ausgehenden, parallel zur Wickelträgerachse verlaufenden Tragelementen hat. Diese Tragelemente sind in zwei Abschnitte aufgeteilt, wobei der dem Endring zugewandte erste Abschnitt zwei Schenkel hat, von denen jeder an seinem einen Ende auf einer Seite eines Durchbruches des Endringes an diesem befestigt ist und die bis zu dem vom Endring abgewandten Ende dieses ersten Abschnitts spitzwinklig konvergieren. Der zwt,.t-e Abschnitt der Tragelemente ist als ein achsparallel verlaufendes Stabelement ausgebildet. Derartige Wikkelträger können ineinandergesteckt werden, wobei die Stabelemente des einen Wickelträgers in die Durchbrüche des Endrings eines benachbarten Wickelträgers und zwischen die konvergierenden Schenkel des ersten Abschnitts dieses Wickelträgers eintreten. Dieser Wickelträger ist einfach insbesondere aus Kunststoff herstellbar. Er kann mit bekannten Spulmaschinen direkt bespult werden. Bei Transport und Lagerung können mehrere dieser Wickelträger ineinandergesteckt werden, wodurch der erforderliche Raum erheblich herabgesetzt werden kann. Bei diesem bekannten, in der Regel sehr vorteilhaften Wickelträger kann sich bei bestimmten Einsätzen jedoch als nachteilig ergeben, daß er zwangsläufig nicht in allen seinen normal zur Wickelträgerachse verlaufenden Schnittebenen den gleichen Durchmesser haben kann, sondern daß er im Endringbereich zwingend einen gegenüber seinem übrigen Aufbau erhöhten Außendurchmesser haben muß. Dadurch können sich beim Bespulen sowie beim Abspulen Nachteile ergeben.

Die Aufgabe der vorliegenden Erfindung besteht nun darin, einen Wickelträger der eingangs erwähnten Art zu schaffen, welcher die Vorteile des zuletzt genannten bekannten Wickelträgers mit sich bringt und darüber hinaus eine den Endring einschließende durchgehende zylindrische Hüllfläche ohne jegliche Durchmesserabstufungen ergibt.

Diese Aufgabe wird erfindungsgemäß bei einem Wickelträger der eingangs erwähnten Art dadurch gelöst, daß er aus einem Tragkörper und einem demgegenüber axial verschiebbaren Schiebeteil besteht; daß der Tragkörper von dem einen Ende des Wickelträgers ausgehend einen ersten Zylinderabschnitt mit radial nach außen über die Stützringe vorstehenden Stegabschnitten aufweist und im Anschluß daran einen zylindrischen Kopfabschnitt mit geringerem Außendurchmesser hat; daß der Schiebeteil ein in radialer Richtung durchbrochener Zylinder ist, dessen Innendurchmesser etwa gleich ist dem Außendurchmesser des zylindrischen Kopfabschnitts und dessen Außendurchmesser dem Außendurchmesser des ersten Zylinderabschnitts entspricht; und daß der Schiebeteil mit den vorstehenden Stegabschnitten des ersten Zylinderabschnitts zusammenarbeitende Führungen aufweist.

Bei diesem Wickelträger führt der Schiebeteil dazu, daß der Wickelträger beim Bespulen vom Fuß bis zum Kopf einen durchgehend gleichen Durchmesser aufweist. Der Schiebeteil behindert aber nicht das Ineinanderführen benachbarter gleich ausgebildeter Wickelträger und ermöglicht somit in bekannter Weise ein Zusammenpressen der Faden- oder Garnwickel. Die Führungen bewirken zweckmäßigerweise eine lose Führung des Schiebeteils am Tragkörper. Dieser Führungseffekt kann auch dadurch erzielt werden, daß Stege des Schiebeteils mit Führungen des Tragkörpers zusammenarbeiten Weiter ist eine Umkehrung dieser Konstruktion insofern denkbar, daß der Schiebeteil auf dem dann in seinem Außendurchmesser reduzierten Fußabschnitt des Tragkörpers angeordnet ist.

Vorteilhafte Weiterbildungen des Erfindungsgegenstandes ergeben sich aus den Unteransprüchen und sind in der Beschreibung im einzelnen erörtert.

Im folgenden Teil der Beschreibung wird eine Ausführungsform des erfindungsgemäßen Wikkelträgers anhand von Zeichnungen beschrieben. Es zeigt
Fig. 1 eine teilweise im Schnitt dargestellte Seitenansicht einer Ausführungsform des erfindungsgemäßen Wickelträgers mit Tragkörper und Schiebeteil,
Fig. 2 eine teilweise im Schnitt dargestellte Seitenansicht des Tragkörpers des erfindungsgemäßen Wickelträgers gemäß Fig. 1,
Fig. 3 eine teilweise Draufsicht auf das Kopfende des Tragkörpers gemäß Fig. 2,
Fig. 4 eine teilweise im Schnitt dargestellte Seitenansicht einer Ausführungsform des Schiebeteils,
Fig. 5 einen Teilschnitt durch das Schiebeteil nach der Linie V-V in Fig. 4,
Fig. 6 eine Teilansicht des Schiebeteils in Richtung des Pfeils VI in Fig. 4,
Fig. 7 eine teilweise im Schnitt dargestellte Seitenansicht des erfindungsgemäßen Wickelträgers mit gegenüber der Ausgangslage in Fig. 1 verschobenem Schiebeteil und
Fig. 8 eine teilweise im Schnitt dargestellte Seitenansicht von zwei erfindungsgemäß ausgebildeten Wickelträgern im zusammengedrückten Zustand.

Der erfindungsgemäße Wickelträger gemäß der in den Zeichnungen dargestellten Ausführungsform wird gebildet von einem Tragkörper 1 und einem Schiebeteil2.

Der Tragkörper 1 hat eine Reihe von parallel zur Achse des Wickelträgers verlaufenden Stegen 3. Diese Stege 3 sind durch eine Anzahl von in Umfangsrichtung verlaufenden Stützringen 4 bis 10 zu einem im wesentlichen formstabilen Körper verbunden. In dem dargestellten Ausführungsbeispiel ist der Stützring 4 am Fuß des Tragkörpers 1 und damit an einem Ende des Wikkelträgers angeordnet. Er hat eine zylindrische Außenfläche 12, welche im wesentlichen dem über die gesamte Hülsenlänge geltenden Außendurchmesser entspricht. Dieser Stützring 4 hat eine Innenfläche 13, welche eine sich zum Fuß hin erweiternde Aufnahmeöffnung ergibt.

In der dargestellten Ausführungsform schließen sich an den Stützring 4 zwei im wesentlichen gleich ausgebildete weitere Stützringe 5 mit Abstand an. Die Innendurchmesser dieser Stützringe 5 stimmen mit dem kleinsten Durchmesser des Stützrings 4 überein und definieren somit den Durchmesser einer Aufnahme 14 im Fußabschnitt 15 des Tragkörpers 1.

Ein weiterer Stützring 6 springt gegenüber den Stützringen 4 und 5 radial nach innen vor und bildet eine dem Fuß zugewandte Anschlagfläche 16 sowie eine dem Kopf zugewandte Anschlagfläche 17.

In axialem Abstand zu dem Stützring 6 sind in der dargestellten Ausführungsform drei weitere Stützringe 7 angeordnet, die sich in Außen- und Innendurchmesser entsprechen, wobei der Außendurchmesser dieser Stützringe 7 geringer ist als der Außendurchmesser des Stützrings 4.

Parallel zu den Stützringen 7 verläuft in axialer Richtung weiter zum Kopf des Tragkörpers 1 versetzt der Stützring 8, dessen Innendurchmesser zweckmäßigerweise gleich ist den Innendurchmessern der Stützringe 6 und 7, dessen Außendurchmesser aber zweckmäßigerweise geringfügig größer ist als der Außendurchmesser der Stützringe 7.

Mit Abstand zum Stützring 8 verlaufen dann weiter zum Kopf des Tragkörpers versetzt zusätzliche Stützringe 9, deren Innendurchmesser zweckmäßigerweise gleich ist dem Innendurchmesser der Stützringe 6, 7 und 8, während der Außendurchmesser der Stützringe 9 gleich oder geringfügig kleiner ist als der Außendurchmesser des Stützrings 8. Der Tragkörper 1 wird an seinem Kopfende durch den abschließenden Stützring 10 begrenzt, dessen Außendurchmesser zweckmäßigerweise dem Außendurchmesser der Stützringe 9 entspricht, während der Innendurchmesser des Stützrings 10 kleiner ist als der Durchmesser der übrigen Stützringe.

Die Stege 3 verlaufen vom Stützring 4 am Fuß bis zum Stützring 10 am Kopf. Sie haben im Fußabschnitt 15 eine gemeinsame, von ihren Außenflächen gebildete zylindrische Hüllfläche. Im Kopfabschnitt 18 springen die Außenflächen der Stege 3 radial nach innen zurück und bilden eine zylindrische Hüllfläche, deren Außendurchmesser kleiner ist als der Außendurchmesser der Hüllfläche des Fußabschnitts 15. Gleichzeitig entspricht der Außendurchmesser der Hüllfläche des Kopfabschnitts 18 dem Innendurchmesser der Aufnahme 14 des Fußabschnitts 15, so daß der Kopfabschnitt 18 eines Wickelträgers in die Aufnahme 14 eingeführt werden kann.

Die Außenflächen der Stege 3 weisen nahe dem Stützring 4 eine Kehle 19 zur Aufnahme einer Fadenreserve auf. Ferner sind sie in der dargestellten Ausführungsform mit Gleitsperren 20 versehen, die dem Fuß zugewandte, steil radial nach innen zurückspringende Sperrflächen 21 sowie zum Fuß hin allmählich nach außen ansteigende Gleitflächen 22 aufweisen. In der dargestellten Ausführungsform sind im Bereich der Stützringe 5 und 6 zwischen den Stegen 3 zusätzlich Stützstege 23 angeordnet, deren Außenflächen gegenüber den Außenflächen der Stege 3 radial nach innen versetzt sind und zum Fuß hin allmählich ansteigen. Somit erleichtern diese Stützstege 23 ein Verschieben des Garnwickels in Richtung auf den Fuß des Wickelträgers.

Der Schiebeteil 2 (Fig. 4 bis 6) wird gebildet von einem Endring 30, von dem achsparallele Stege 31 ausgehen. Jeweils zwei in Umfangsrichtung benachbarte Stege 31 sind mit einem Abstand voneinander angeordnet, der etwa der Umfangserstreckung eines Steges 3 des Tragkörpers 1 entspricht. Jedes dieser Stegpaare bildet eine Führung für den Schiebeteil 2 am Tragkörper 1.

Der Schiebeteil 2 weist ausgehend von seinem Endring 30 jeweils zwischen zwei von Stegpaaren gebildeten Führungen einen Gleitsteg 40 auf. Dieser Gleitsteg 40 verläuft parallel zu den Stegen 31, reicht aber nur über einen Teil der axialen Länge des Schiebeteils 2. Die Außenfläche der Gleitstege 40 ist ausgehend vom Endring 30 radial nach innen geneigt. Bogenförmige Verbindungsstücke 41 koppeln die freien Enden der Gleitstege 40 mit den eine Führung bildenden Stegpaaren 31. Diese Gleitstege 40 erleichtern das Unterfahren des Garnwickels durch den Schiebeteil 2. Die Gleitstege 40 können ebenfalls mit Gleitsperren versehen sein, wie dies in Verbindung mit den Stegen 31 noch beschrieben wird.

Die Stege 31, welche paarweise Führungen bilden, sind an den radial außen liegenden Kanten bei 50 abgeschrägt, so daß die Außenflächen dieser Stege 31 beim Verschieben des Schiebeteils 2 relativ zu einem Wickel dem Sehnenverlauf zwischen benachbarten Kanten der Stege 3 des Tragkörpers 1 weitgehend angepaßt sind und daß beim Unterfahren des Wickels keinerlei Komplikationen auftreten.

Zwischen den Führungen sind die Stege 31 durch Ringstücke 32 im Bereich ihrer freien Enden verbunden. Diese Ringstücke 32 tragen an ihrer Innenfläche radial nach innen vorspringende Sperrnasen 33, die eine dem Endring 30 zugekehrte steil zurückspringende Sperrfläche 34 und eine allmählich ansteigende Gleitfläche 35 haben.

In axialem Abstand zu den Ringstücken 32 sind zwischen den von den Stegen 31 gebildeten Führungen weitere federnd nachgiebige Ringstücke 36 vorgesehen, welche ein wenig über die Innenflächen 37 der Stege 31 sowie der Ringstücke 32 radial nach innen vorstehen und in einem solchen Abstand zu den Sperrnasen 33 angeordnet sind, der gleich oder größer ist als die in axialer Richtung gemessene Breite des Stützrings 8 des Tragkörpers 1. Somit ist in der Ausgangsstellung des Schiebeteils 2 auf dem Tragkörper 1 eine Rastverbindung vorhanden, welche durch Druck ohne weiteres gelöst werden kann. Die Innenflächen 37 der Stege 31 liegen auf einer Zylinderfläche mit einem Durchmesser, der im wesentlichen demjenigen der Hüllfläche des Kopfabschnitts 18 des Tragkörpers 1 entspricht.

Die Stege 31 haben Außenflächen 42, welche in eine Hüllfläche reichen, deren Durchmesser demjenigen der Hüllfläche des Fußabschnitts 15 des Tragkörpers 1 entspricht. In den Außenflächen 42 der Stege 31 sind Gleitsperren 38 vorgesehen, welche dem Endring 30 zugewandte, steil radial nach innen zurückspringende Sperrflächen 43 sowie allmählich nach außen ansteigende Gleitflächen 44 haben.

Fig. 1 zeigt einen erfindungsgemäß ausgebildeten Winkelträger in seiner Ausgangsposition. Dabei wird der Schiebeteil 2 an dem Tragkörper 1 dadurch lösbar fixiert, daß an dem Stützring 8 auf der einen Seite die Sperrnasen 33 der Ringstücke 32 und auf der anderen Seite die Ringstücke 36 angreifen. Fig. 1 macht deutlich, daß der Schiebeteil 2 in der Ausgangsstellung dem Wickelträger einen über die gesamte axiale Erstreckung völlig gleichbleibenden Außendurchmesser ergibt. Die paarweise zu Führungen zusammengefaßten Stege 31 des Schiebeteils 2 greifen jeweils seitlich der Abschnitte 45 der Stege 3 an, die radial über die Stützringe 7 bis 9 hinaus vorstehen.

Mit dem erfindungsgemäßen Wickelträger ist eine genaue Festlegung des Maßes möglich, um welches ein Wickelträger in einen anderen eingeschoben werden kann. Dieses Maß kann insbesondere durch die axiale Erstreckung der Aufnahme 14, durch die Länge der Stege 31 des Schiebeteils 2 sowie durch die axiale Erstrekkung des Fußabschnitts 18 des Tragkörpers 1 mit reduziertem Außendurchmesser definiert werden.

Nach Zusammenpressen des hier betroffenen Wickelträgers ist es erforderlich, den Schiebeteil 2 wieder aus der in Fig. 7 dargestellten Stellung in die in Fig. 1 dargestellte Ausgangsstellung zurückzubringen.

Die Gleitsperren 20 des Tragkörpers 1 sowie die Gleitsperren 38 stellen eine Festlegung der inneren Lagen des Wickels beim Bespulen dar, indem sie ein Verrutschen in Richtung auf die axiale Mitte des Wickelträgers verhindern. Diese Gleitsperren 20, 38 ermöglichen aber ein Verschieben des Schiebeteils 2 relativ zum Wickel sowie eine Verschiebung der inneren Garnlagen in Richtung auf den jeweiligen Wickelträgerfuß bzw. in Richtung auf das untere Ende der Säule der übereinander angeordneten Wickel.

Es ist ohne weiteres möglich, insbesondere die Zahl der Stege und Stützringe zu verändern und den jeweiligen Erfordernissen anzupassen.

Durch unterschiedliche Farbgebung kann es erleichtert werden festzustellen, ob sich der Schiebeteil 2 des Wickelträgers in seiner Ausgangsstellung auf dem Tragkörper 1 befindet. Eine solche Farbgebung läßt auch die Spulrichtung ohne weiteres erkennen, indem Kopf und Fuß des Wickelträgers durch unterschiedliche Farben definiert sind.

## Patentansprüche

1. Zylindrischer Wickelträger zur Aufnahme von Fäden und Garnen, mit im wesentlichen achsparallel angeordneten Stegen (3), die durch in Umfangsrichtung verlaufende Stützringe (7, 8, 9) miteinander verbunden sind, und mit einem Fußabschnitt (15) sowie einem Kopfabschnitt (18), wobei der Fußabschnitt (15) eine Aufnahme (14) für den Kopfabschnitt (18) eines benachbarten gleichen Wickelträgers bildet, dadurch gekennzeichnet, daß der Wickelträger aus einem Tragkörper (1) und einem demgegenüber axial verschiebbaren Schiebeteil (2) besteht; daß der Tragkörper (1) einen von dem einen Ende des Wickelträgers ausgehenden ersten Zylinderabschnitt mit radial nach außen über die Stützringe (7, 8, 9) vorstehenden Stegabschnitten (45) aufweist und im Anschluß daran einen zylindrischen Kopfabschnitt (18) mit geringerem Außendurchmesser hat; daß der Schiebeteil (2) ein in radialer Richtung durchbrochener Zylinderkörper ist, dessen Innendurchmesser etwa gleich ist dem Außendurchmesser des zylindrischen Kopfabschnittes (18) und dessen Außendurchmesser dem Außendurchmesser des ersten Zylinderabschnittes entspricht; und daß der Schiebeteil (2) mit den vorstehenden Stegabschnitten (45) des ersten Zylinderabschnittes zusammenarbeitende Führungen (31) aufweist.

2. Wickelträger nach Anspruch 1, dadurch gekennzeichnet, daß er im Bereich seines Fußteils (15) zwischen je zwei Stegen (3) jeweils mindestens einen parallel zu den Stegen (3) verlaufenden Stützsteg (23) hat, dessen Außenfläche in Richtung auf den Kopfabschnitt (18) radial nach innen geneigt ist.

3. Wickelträger nach Anspruch 1 oder 2, dadurch gekennzeichnet, daß der Schiebeteil (2) durch von einem Endring (30) ausgehende achsparallele Stege (31) gebildet ist, von denen jeweils zwei in Umfangsrichtung benachbarte Stege (31) eine mit einem Stegteil (45) des ersten Zylinderabschnitts zusammenarbeitende Führung bilden.

4. Wickelträger nach Anspruch 3, dadurch gekennzeichnet, daß der Schiebeteil (2) ausgehend von seinem Endring (30) zwischen je zwei durch zwei seiner Stege (31) gebildeten Führungen jeweils mindestens einen parallel zu den Stegen (31) verlaufenden Gleitsteg (40) aufweist, der nur über einen Teil der axialen Länge des Schiebeteils (2) sich erstreckt und dessen Außenfläche mit steigender Entfernung vom Endring (30) radial nach innen geneigt ist.

5. Wickelträger nach Anspruch 3 oder 4, dadurch gekennzeichnet, daß bei den in Umfangsrichtung benachbarten, paarweise eine Führung bildenden Stegen (31) des Schiebeteils (2) die radial außen liegenden, voneinander abgewandten Kanten eines Stegpaares abgeschrägt sind.

6. Wickelträger nach einem der vorhergehenden Ansprüche, dadurch gekennzeichnet, daß zwischen Tragkörper (1) und Schiebeteil (2) eine den Schiebeteil in der Ausgangsstellung lösbar festlegende Rastverbindung vorgesehen ist.

7. Wickelträger nach einem der Ansprüche 3 bis 6, dadurch gekennzeichnet, daß die Stege (31) des Schiebeteils (2) zwischen den von ihnen gebildeten Führungen durch Ringstücke (32) verbunden sind.

8. Wickelträger nach Anspruch 7, dadurch gekennzeichnet, daß die Stege (31) des Schiebeteils (2) an ihren vom Endring abgewandten Enden auf der radial außen liegenden Seite abgeschrägt oder abgerundet sind.

9. Wickelträger nach Anspruch 7 oder 8, dadurch gekennzeichnet, daß die Stege (31) des Schiebeteils (2) und/oder die Ringstücke (32) radial nach innen weisende Sperrnasen (33) haben, daß in axialem Abstand von diesen Sperrnasen (33) zum Endring (30) hin versetzt zwischen Führungen (31) in Umfangsrichtung verlaufende, federnd nachgiebige Ringstücke (36) angeordnet sind und daß Sperrnasen (33) und Ringstücke (36) in Ausgangsstellung des Wickelträgers auf entgegengesetzten Seiten eines Stützrings (8) des Tragkörpers (1) angreifen.

10. Wickelträger nach einem der vorhergehenden Ansprüche, dadurch gekennzeichnet, daß der Schiebeteil (2) in radial außen liegenden Flächenabschnitten Gleitsperren (38) aufweist, die dem Endring (30) des Schiebeteils (2) zugewandte steil radial nach innen zurückspringende Sperrflächen (43) sowie in Richtung auf den Endring (30) allmählich nach außen ansteigende Gleitflächen (44) haben.

11. Wickelträger nach Anspruch 10, dadurch gekennzeichnet, daß die Gleitsperren (38) in den Außenflächen der Stege (31) des Schiebeteils (2) vorgesehen sind.

12. Wickelträger nach einem der vorhergehenden Ansprüche, dadurch gekennzeichnet, daß der Außendurchmesser des zylindrischen Kopfabschnitts (18) gleich oder kleiner ist als der Durchmesser der Aufnahme (14) im Fußabschnitt (15) des Tragkörpers (1).

13. Wickelträger nach Anspruch 12, dadurch gekennzeichnet, daß die axiale Erstreckung der Aufnahme (14) durch einen radial nach innen vorspringenden Stützring (6) begrenzt ist.

14. Wickelträger nach Anspruch 13, dadurch gekennzeichnet, daß die axiale Erstreckung der Aufnahme (14) kleiner ist als die axiale Erstrekkung des zylindrischen Kopfabschnitts (18).

15. Wickelträger nach einem der Ansprüche 1 bis 13, dadurch gekennzeichnet, daß die axiale Erstreckung der Aufnahme (14) größer ist als die axiale Erstreckung des zylindrischen Kopfabschnitts (18).

16. Wickelträger nach einem der vorhergehenden Ansprüche, dadurch gekennzeichnet, daß die Stege (3) des Tragkörpers (1) im Fußabschnitt (15) in den Außenflächen eine Kehle (19) zur Aufnahme einer Fadenreserve aufweisen.

17. Wickelträger nach einem der vorhergehenden Ansprüche, dadurch gekennzeichnet, daß der Tragkörper (1) im Fußabschnitt (15) radial außen liegende Gleitsperren (20) aufweist, die dem Fuß zugewandte, steil radial nach innen zurückspringende Sperrflächen (21) sowie zum Fuß hin allmählich nach außen ansteigende Gleitflächen (22) haben.

## Claims

1. A cylindrical coil carrier for receiving threads and yarns, comprising webs (3) which are substantially parallel to the axis and are interconnected by circumferential supporting rings (7, 8, 9), and a foot section (15) as well as a head section (18), the foot section (15) having a recep- table (14) for the head section (18) of an adjacent like coil carrier, characterised in that the coil carrier consists of a carrier body (1) and a slide member (2) axially displaceable relatively thereto; that the carrier body (1) comprises a first cylinder section extending from one end of the coil carrier and with web sections (45) projecting radially outwardly beyond the supporting rings (7, 8, 9) and, adjoining same, a cylindrical head section (18) of smaller external diameter; that the slide member (2) is a radially apertured cylinder body of which the internal diameter is substantially equal to the external diameter of the cylindrical head section (18) and the external diameter corresponds to the external diameter of the first cylinder section; and that the slide member (2) has guides (31) cooperating with the projecting web sections (45) of the first cylinder section.

2. A coil carrier according to claim 1, characterised in that near its foot member (15) and between every two webs (3) it has at least one supporting web (23) which is parallel to the webs (3) and of which the outer face is radially inwardly inclined towards the head section (18).

3. A coil carrier according to claim 1 or claim 2, characterised in that the slide member (2) is formed by webs (31) which are parallel to the axis, extend from an end ring (30), and of which every two circumferentially adjacent webs (31) form a guide cooperating with a web member (45) of the first cylinder section.

4. A coil carrier according to claim 3, characterised in that, starting from its end ring (30) and between every two guides formed by two of its webs (31), the slide member (2) is provided with at least one slide web (40) which is parallel to the webs (31), extends over only part of the axial length of the slide member (2) and the outer face of which is inclined radially inwardly with increasing distance from the end ring (30).

5. A coil carrier according to claim 3 or claim 4, characterised in that in the circumferentially adjacent webs (31) of the slide member (2) forming a guide in pairs, the radially outer edges of a pair of webs that face away from each other are bevelled.

6. A coil carrier according to any preceding claim, characterised in that a locking connection releasably locating the slide member in the starting position is provided between the carrier body (1) and slide member (2).

7. A coil carrier according to one of claims 3 to 6, characterised in that the webs (31) of the slide member (2) are connected by ring members (32) between the guides formed thereby.

8. A coil carrier according to claim 7, characterised in that the webs (31) of the slide member (2) are bevelled or rounded at their ends remote from the end ring on the radially outer side.

9. A coil carrier according to claim 7 or claim 8, characterised in that the webs (31) of the slide member (2) and/or the ring members (32) have radially inwardly directed locking lugs (33), that resilient ring members (36) extend circumferentially between guides (31) at an axial spacing from these locking lugs (33) offset towards the end ring (30), and that in the starting position of the coil carrier the locking lugs (33) and ring members (36) engage opposite sides of a supporting ring (8) of the carrier body (1).

10. A coil carrier according to any preceding claim, characterised in that the slide member (2) is provided at radially outer surface sections with slide locks (38) which have radially inwardly steeply set back locking faces (43) facing the end ring (30) of the slide member (2) as well as slide faces (44) gradually rising outwardly towards the end ring (30).

11. A coil carrier according to claim 10, characterised in that the slide locks (38) are provided in the outer faces of the webs (31) of the slide member (2).

12. A coil carrier according to any preceding claim, characterised in that the outer diameter of the cylindrical head section (18) is equal to or less than the diameter of the receptacle (14) in the foot section (15) of the carrier body (1).

13. A coil carrier according to claim 12, characterised in that the axial extent of the receptacle (14) is bounded by a radially inwardly projecting supporting ring (6).

14. A coil carrier according to claim 13, characterised in that the axial extent of the receptacle (14) is less than the axial extent of the cylindrical head section (18).

15. A coil carrier according to one of claims 1 to 13, characterised in that the axial extent of the receptacle (14) is larger than the axial extent of the cylindrical head section (18).

16. A coil carrier according to any preceding claim, characterised in that the webs (3) of the carrier body (1) are provided in the foot section (15) in the outer faces with a throat (19) for receiving spare thread.

17. A coil carrier according to any preceding claim, caracterised in that the carrier body (1) is provided in the foot section (15) with radially outer slide locks (20) having steeply radially inwardly set back locking faces (21) facing the foot as well as slide faces (22) which gradually rise outwardly towards the foot.

## Revendications

1. Support d'enroulement cylindrique pour recevoir des fils et des filés, avec des montants (3) disposés en principe parallèlement à l'axe, qui sont reliés les uns aux autres par des anneaux d'appui (7, 8, 9) s'étendant en direction périphérique, et avec une partie de pied (15) ainsi qu'une partie de tête (18), la partie de pied (15) formant un logement (14) pour recevoir la partie de tête (18) d'un support d'enroulement identique voisin, caractérisé en ce qu'il est constitué d'un corps porteur (7) et d'une partie coulissante (2) déplaçable axialement par rapport à celui-ci; en ce que le corps porteur (1), en partant de l'une des extrémités du support d'enroulement, comporte une première partie cylindrique, avec, dépassant radialement vers l'extérieur au-delà des anneaux d'appui (7, 8, 9) des tronçons de montants (45) et ayant, en raccordement à cette première partie, une partie de tête cylindrique (18) de diamètre extérieur moindre; en ce que la partie coulissante (2) est un cylindre à percées en direction radiale, dont le diamètre intérieur est à peu près égal au diamètre extérieur de la partie cylindrique de tête (18) et dont le diamètre extérieur correspond au diamètre extérieur de la première partie cylindrique; et en ce que la partie coulissante (2) comporte des guides (31) coopérant avec les tronçons de montants saillants (45) de la première partie cylindrique.

2. Support d'enroulement suivant la revendication 1, caractérisé en ce que, dans la région de sa partie de pied (15), il a chaque fois, entre deux montants (3), au moins un montant d'appui (23) s'étendant parallèlement aux montants (3), dont la surface extérieure est inclinée radialement vers l'intérieure en direction de la partie de tête (18).

3. Support d'enroulement suivant la revendication 1 ou 2, caractérisé en ce que la partie coulissante (2) est formée par des montants (31) parallèles à l'axe, partant d'un anneau d'extrémité (30), montants dont chaque fois deux montants (31); voisins en direction périphérique, forment un guide coopérant avec une partie de montant (45) de la première partie cylindrique.

4. Support d'enroulement souvant la revendication 3, caractérisé en ce que la partie coulissante (2), en partant de son anneau d'extrémité (30), présente chaque fois deux guides formés par deux de ses montants (31), chaque fois au moins un montant de glissement (40) s'étendant parallèlement aux montants (31), lequel montant de glissement s'étend sur seulement une partie de la longueur axiale de la partie coulissante (2), et dont la surface extérieure est inclinée radialement vers l'intérieur, à mesure que croît la distance à l'anneau d'extrémité (30).

5. Support d'enroulement suivant la revendication 3 ou 4, caractérisé en ce que dans les montants (31) voisins en direction périphérique, formant par paires un guide, de la partie coulissante (2), les bords se trouvant radialement à l'extérieur, écartés les uns des autres, d'une paire de montants, sont chanfreinés.

6. Support d'enroulement suivant l'une quelconque des revendications précédentes, caractérisé en ce qu'entre le corps porteur (1) et la partie coulissante (2) est prévue une liaison par accrochage, fixant de manière amovible la partie coulissante dans la position de départ.

7. Support d'enroulement suivant l'une quelconque des revendications 3 à 6, caractérisé en ce que les montants (31) de la partie coulissante (2) sont reliés entre les guides formés par elle, par des parties d'anneau (32).

8. Support d'enroulement suivant la revendication 7, caractérisé en ce que les montants (31) de la partie coulissante (2), à leurs extrémités éloignées de l'anneau d'extrémité, sond chanfreinés du côté se trouvant radialement à l'extérieur ou sont arrondis de ce côté.

9. Support d'enroulement suivant la revendication 7 ou 8, caractérisé en ce que les montants (31) de la partie coulissante (2) et/ou les parties d'anneau (32) ont des nez d'arrêt (33) dirigés radialement vers l'intérieur, en ce qu'à distance axiale de ces nez d'arrêt (33), décalés vers l'anneau d'extrémité (30), sont disposées, entre les guides (31), des parties d'anneau (36), capables de céder élastiquement, s'étendant en direction périphérique, et en ce que les nez d'arrêt (33) et les parties d'anneau (36), dans la position de départ du support d'enroulement, s'attaquent à des côtés opposés d'un anneau d'appui (8) du corps porteur (1).

10. Support d'enroulement suivant l'une quelconque des revendications précédentes, caractérisé en ce que la partie coulissante (2) présente, dans des parties de surface se trouvant radialement vers l'extérieur, des arrêts de glissement (38) qui ont des surfaces d'arrêt (43) dirigées vers l'anneau d'extrémité (30) de la partie coulissante (2) et revenant radialement vers l'intérieur de façon raide, ainsi que des surfaces de glissement (44) montant progressivement vers l'extérieur en direction de l'anneau d'extrémité (30).

11. Support d'enroulement suivant la revendication 10, caractérisé en ce que les arrêts de glissement (38) sont prévus dans les surfaces extérieures des montants (31) de la partie coulissante (2).

12. Support d'enroulement suivant l'une quelconque des revendications précédentes, caractérisé en ce que le diamètre extérieur de la partie de tête cylindrique (18) est égal ou inférieur au diamètre de la partie réceptrice (14) dans la partie de pied (15) du corps porteur (1).

13. Support d'enroulement suivant la revendication 12, caractérisé en ce que l'étendue axiale de la partie réceptrice (14) est limitée par un anneau d'appui (6) s'avançant radialement vers l'intérieur.

14. Support d'enroulement suivant la revendication 13, caractérisé en ce que l'étendue axiale de la partie réceptrice (14) est plus petite que l'étendue axiale de la partie de tête cylindrique (18).

15. Support d'enroulement suivant l'une quelconque des revendications 1 à 13, caractérisé en ce que l'étendue axiale de la partie réceptrice (14) est plus grande que l'étendue axiale de la partie de tête cylindrique (18).

16. Support d'enroulement suivant l'une quelconque des revendications précédentes, caractérisé en ce que les montants (3) du corps porteur (1) présentent, dans la partie de pied (15), dans les surfaces extérieures, une gorge (19) pour la réception d'une réserve de fil.

17. Support d'enroulement suivant l'une quelconque des revendications précédentes, caractérisé en ce que le corps porteur (1) présente dans la partie de pied (15) des arrêts de glissement se trouvant radialement vers l'extérieur, (20), qui ont des surfaces d'arrêt (21) tournées vers le pied, revenant radialement vers l'intérieur de façon raide, ainsi que des surfaces de glissement (22) montant progressivement vers l'extérieur en direction du pied.
